# FASCICULE DE BREVET EUROPEEN

(11) **EP 1 906 422 B1**
(45) Date de publication et mention de la délivrance du brevet: **25.05.2011**
(21) Numéro de dépôt: 06425665.4
(22) Date de dépôt: 28.09.2006
(51) Int. Cl.: H01H 31/28

(54) **Sectionneur pour poste électrique très haute tension**
Trennschalter für eine Hochspannungsanlage
Disconnector for very high voltage plant

(43) Date de publication de la demande: 02.04.2008
(73) Titulaire: Areva T&D S.p.A., 30020 Noventa Di Piave (VE) (IT)
(72) Inventeur: Dianin, Ferruccio, 35030 Saccolongo (PD) (IT); Dessanti, Stefano, 30020 Noventa di Piave (VE) (IT); Serafin, Sergio, 30020 Noventa di Piave (VE) (IT)
(74) Mandataire: Moutard, Pascal Jean

(56) Documents cités:
- DE-U1- 9 010 170
- US-A- 1 784 735
- US-A- 3 009 995

## Description

### DOMAINE TECHNIQUE ET ART ANTÉRIEUR

La présente invention se rapporte à un sectionneur de poste électrique à très haute tension supérieure à 1100kV à courant alternatif et à un poste électrique comportant un tel sectionneur.

Un poste électrique à très haute tension comporte notamment un disjoncteur et un sectionneur, le disjoncteur étant interposé entre deux barres conductrices de courant alternatif très haute tension, et le sectionneur étant interposé entre le disjoncteur et au moins un barre conductrice.

Le sectionneur dans un poste électrique a une fonction de sécurité, celui-ci est ouvert après que le disjoncteur ait été ouvert, rendant sûre toute intervention sur le poste

Dans l'état de la technique, la très haute tension est inférieure à 800kV, la distance d'ouverture du sectionneur requise est alors de l'ordre de 5m à 6m pour éviter la formation d'un arc électrique.

Ce type de sectionneur pour poste électrique de 800kV est généralement du type à déplacement vertical comme décrit dans le document CH334101. Le sectionneur est de type pantographe formé par deux parallélogrammes allongés et articulés qui, pour ouvrir le sectionneur, se replient.

Le document US 1 784 735 décrit un sectionneur comportant deux équipages mobiles, chacun articulé sur des supports isolants. Chaque équipage comporte deux bras articulés l'un par rapport à l'autre. En position de fermeture, les deux équipages sont alignés horizontalement et des supports articulés sur les supports isolants maintiennent chaque équipage en position horizontale.

Il existe également des sectionneurs à déplacement horizontal comportant deux bras articulés l'un par rapport à l'autre, l'un des bras pouvant pivoter sur un support isolant. En position de fermeture du sectionneur, les deux bras sont alignés. La longueur des deux bras alignés en position fermée est alors de 5 m à 6 m.

Or dans le cas de tension de l'ordre de 1100kv, l'ouverture requise est de l'ordre de 10 à 12 m. Les sectionneurs de l'état de la technique ne sont alors plus applicables.

En effet, les éléments mobiles du sectionneur auraient des dimensions et des masses telles qu'il ne serait pas envisageable de réaliser une ouverture par déplacement vertical sur une distance de 12 m, le sectionneur en position fermé risquerait de flamber. Pour éviter cela il faudrait alors rigidifier le pantographe, ce qui augmenterait la masse et la taille des éléments mobiles, et l'encombrement spatial du sectionneur.

Par ailleurs les supports isolants sont réalisés en céramique ou en matériau composite dont les caractéristiques mécaniques sont incapables de supporter de telles masses.

Dans le cas d'un sectionneur à déplacement vertical comportant deux bras articulés, alignés en position de fermeture, les risques de flambage sont également très élevés. Il faut en plus considérer les contraintes imposées par l'environnement extérieur, telles que le vent et la glace.

On pourrait envisager de monter en série deux sectionneurs à déplacement vertical de l'état de la technique. Ainsi l'ouverture de 10 m à 12 m pourrait être réalisée. Cependant cette solution impose de disposer une électrode centrale, dont les dimensions sont importantes. L'encombrement total du poste électrique serait alors largement supérieur à 12 m.

Par ailleurs, les performances de distribution de tensions sont inférieures à celles des sectionneurs de l'état de la technique. En effet, la distribution des tensions est également due au couplage capacitif qui dépend de la capacité partielle en direction de l'électrode centrale.

C'est par conséquent un but de la présente invention d'offrir un sectionneur pour poste électrique à très haute tension de l'ordre de 1100 kV.

C'est également un but de la présente invention d'offrir un sectionneur pour poste électrique très haute tension 1100 KV de bonnes performances de distribution de tension, un encombrement limité et une stabilité en position de fermeture.

### EXPOSÉ DE L'INVENTION

Le but précédemment énoncé est atteint par un sectionneur pour poste électrique à très haute tension, comportant deux membres articulés, chacun solidaire d'un support isolant, destinés à venir en contact l'un avec l'autre pour fermer le sectionneur, les membres étant tels qu'en position de fermeture, les deux bras formant chacun des membres, forment un angle non plat entre eux.

En d'autres termes, le sectionneur comporte deux demi pantographes destinés à venir en contact l'un avec l'autre, les deux demi pantographes étant en appui l'un contre l'autre, lors de la fermeture du sectionneur, le déploiement des demi pantographes n'est pas complet, de manière à ce que les segments des demi pantographes montés pivotant sur les supports isolants rigidifient le sectionneur.

Le flambage est alors évité et la tenue aux intempéries est augmentée.

Par ailleurs, le déploiement des demi pantographes n'étant pas complet, le déplacement des éléments de grande taille et de masse importante est facilité.

La présente invention a alors principalement pour objet un sectionneur pour poste électrique très haute tension supérieure à 1100kV du type à déplacement horizontal comportant un premier équipage monté mobile sur un premier support isolant et un deuxième équipage monté mobile sur un deuxième support isolant, lesdits premier et deuxième équipages mobiles comportant au moins un premier et un deuxième bras articulé l'un par rapport à l'autre, les premiers bras étant montés respectivement sur le support isolant par une première extrémité longitudinale, les deuxièmes bras étant destinés à venir en contact l'un avec l'autre par une deuxième extrémité longitudinale, dans lequel, en position de fermeture du sectionneur, les premier et deuxième bras de chacun des équipages mobiles forment entre eux un angle non plat de manière à former un coude, les deux deuxièmes bras étant alignés en position sensiblement horizontale.

Les expressions « équipage mobile » et « membre articulé » sont utilisées indifféremment.

En position de fermeture, les premiers bras sont avantageusement inclinés l'un vers l'autre vers le haut, de manière à être soumis à une force de compression.

En position repliée, chacun des équipages est en position repliée, les premier et deuxième bras peuvent être sensiblement parallèles en position verticale, permettant d'obtenir la distance d'ouverture du sectionneur requise avec un encombrement réduit.

Dans un exemple de réalisation, l'angle (α) peut être égal compris entre 135° et 150°.

La distance d'ouverture entre les extrémités libres des membres articulés destinées à venir en contact peut être comprise entre 10 m et 12 m.

Par exemple, la longueur du premier bras est comprise entre 3,5 m et 4 m et la longueur du deuxième bras est comprise entre 3,8 m et 4,2 m.

Avantageusement, les deux équipages mobiles sont symétriques par rapport à un plan vertical, ce qui simplifie la fabrication du sectionneur.

La présente invention a également pour objet un poste électrique très haute tension de l'ordre de 1100 kV comportant au moins un sectionneur selon la présente invention.

### BRÈVE DESCRIPTION DES DESSINS

La présente invention sera mieux comprise à l'aide de la description qui va suivre et des dessins annexés, sur lesquels :
- la figure 1 est une vue de face schématique d'un sectionneur selon l'invention en position de fermeture,
- la figure 2 est un schéma du sectionneur de la figure 1, sur lequel les forces auxquelles est soumis le sectionneur sont représentées,
- la figure 3 est un schéma d'un sectionneur de type aligné, ne pouvant fonctionner correctement, fourni à titre de comparaison,
- les figures 4A à 4F sont des vues d'une séquence de fermeture d'un sectionneur selon l'invention,
- la figure 5 est une représentation schématique de la figure 1.

### EXPOSÉ DÉTAILLÉ DE MODES DE RÉALISATION PARTICULIERS

Sur la figure 1, on peut voir un sectionneur selon la présente invention en position de fermeture comportant un premier 2 et un deuxième 4 membre articulé ou équipage mobile et des supports isolants 8, 10, chacun des membres articulés 2, 4 étant monté respectivement à pivotement sur un support isolant 8, 10.

Les supports isolants sont composés de deux supports 8.1, 8.2, 10.1, 10.2 respectivement. Les supports 8.1, 10.1 forment effectivement un support vertical pour les membres articulés 2, 4 et les supports 8.2, 10.2 forment en plus d'un support vertical une bielle de commande du déploiement des membres articulés 2, 4.

Les supports isolants 8, 10 sont eux-mêmes disposés sur des structures métalliques 11, 12 respectivement, formant ainsi des pylônes.

Les pylônes sont séparés d'une distance D d'environ égale à 10 m à 12 m correspondant à la distance d'ouverture requise pour le sectionneur très haute tension selon la présente invention.

Nous décrirons en détail le premier membre articulé 2, le deuxième membre 4 étant identique au premier membre articulé 2.

Le premier membre articulé 2 comporte, dans l'exemple représenté un premier bras 14 solidarisé par une première extrémité longitudinale 14.1 au support isolant 8 par une liaison pivot, et un deuxième bras 16 solidarisé au moyen d'une liaison pivot par une première extrémité longitudinale 16.1 à une deuxième extrémité longitudinale 14.2 du premier bras 14.

Le deuxième bras articulé comporte un premier bras 114 attaché au support isolant 10, et un deuxième bras 116.

Ainsi le premier bras 14 est mobile en rotation autour d'un axe X1 fixe orthogonal au plan de la feuille et le deuxième bras 16 est mobile en rotation autour d'un axe X2 orthogonal au plan de la feuille et mobile dans le plan de la feuille.

A titre d'exemple, le premier 14 peut mesurer entre 3,5 m et 4 m de longueur, et le deuxième bras 16 peut mesurer entre 3,8 et 4,2 m de longueur.

Les premier et deuxième membres articulés 2, 4 forment des semi-pantographes, dont le fonctionnement et l'utilisation sont bien connus de l'homme du métier dans les sectionneurs électrique. Par exemple FR 1 204 754 décrit un exemple de mécanisme de déploiement d'un tel semi-pantographe.

Sur la figure 5, on peut voir une représentation détaillée d'un pylône selon la présente invention, sur laquelle on peut voir la bielle de commande 8.2 intégrée au support isolant 8, qui est actionnée à partir d'un mécanisme logé dans un boîtier 22 disposé dans une partie inférieure du pylône. La bielle de commande 8.2 actionne à son tour par l'intermédiaire d'un joint à cardan 26 une manivelle 28 solidaire du cardan 26. Entre la manivelle 28 et le premier bras 14 est fixée une bielle 30 mobile dans tous les plans grâce à des articulations 32, 34.

Lorsqu'on fait tourner la bielle de commande 8.2 dans le sens des aiguilles d'une montre, la manivelle 28 tourne dans le sens des aiguilles d'une montre selon un angle donné. Le premier bras 14 est alors entraîné par la bielle 30 et vient dans une position inclinée par rapport à l'horizontal. Le deuxième bras 16 tourne pendant ce mouvement autour de l'axe X1 et vient en position horizontale. A la fin de ce mouvement le sectionneur est fermé, tel que représenté sur la figure 1.

L'ouverture du sectionneur s'effectue de manière inverse à celle de la fermeture, par exemple par rotation de la beuille de commande dans le sens inverse des aiguilles d'une montre,

Les premier 2 et deuxième 4 membres articulés sont destinés à venir se connecter électriquement par leurs extrémités libres par un connecteur 18.

Le connecteur 18 peut être identique au connecteur décrit dans le document FR 2 590 073, celui-ci comporte un contact mâle porté par un des membres articulés 2, 4 et un contact femelle porté par l'autre des membres articulés 4, 2. Ce connecteur 18 est particulièrement adapté à des conditions de formation importante de glace, les contacts mâle et femelle étant protégés.

Lors du déploiement des membres articulés 2, 4, les contacts mâle et femelle sont automatiquement alignés, le contact mâle pénètre alors dans le contact femelle.

Selon la présente invention, en position déployée les membres articulés prennent la forme d'un coude, ce qui augmente la rigidité du sectionneur.

En particulier, le deuxième bras 16 forme un angle α avec le premier bras 14, contrairement aux sectionneurs de l'état de la technique où les premier et deuxième bras sont alignés.

Dans l'exemple représenté, le sectionneur a alors, en position fermée, la forme d'un trapèze isocèle, dans lequel la petite base comporte les deux deuxièmes bras 16, 116 des premier et deuxième membres articulés 2, 4. Les deux membres articulés 2, 4 sont en appui l'un contre l'autre au niveau du connecteur 18.

De manière avantageuse, l'angle α est compris entre 135° et 150°. Plus l'angle α est faible, plus l'entraînement des bras mobiles 14, 16 est facilité pendant l'opération d'ouverture du sectionneur afin d'avoir un faisabilité de fonctionnement à un coût raisonnable. Par ailleurs, l'angle α ne peut pas être trop grand, puisque, lorsque le sectionneur est en position fermée, il est préférable de ménager une course horizontale libre pour prendre en compte d'éventuels déplacements des pylônes 8-11, 10-12.

Sur la figure 2, on peut voir une représentation schématique du sectionneur, sur laquelle la répartition du poids est représentée.

La force F qui résulte du poids du sectionneur s'applique verticalement vers le bas. Grâce à la présente invention, la force F se divise en deux forces F1 et F2 dont la direction est celle des premiers bras 14, 114 de chacun des membres articulés, qui sont alors soumis respectivement à une force de compression en direction des supports isolants 8, 10, ce qui confère une position stable du sectionneur.

Au contraire, sur la figure 3 est représentée de manière schématique un sectionneur dans lequel les deux membres articulés 2', 4' sont alignés en position de fermeture, dans ce cas la force F s'exerce uniquement verticalement vers le bas. Aucun effort n'est repris par les supports isolants. Cette configuration est très sensible aux éléments extérieurs, tels que le vent et la glace. Par ailleurs, la stabilité mécanique ne peut être assurée.

En outre, au vu de la flèche de chacun des bras articulés, le guidage des extrémités libres portant les contacts mâles et femelles ne peut être réalisé de manière sûre. Les risques que le contact mâle manque le contact femelle sont donc très importants.

A l'inverse, grâce à la présente invention, chacun des membres articulés 2, 4 présente lors de la connexion une rigidité permettant un guidage précis de chacun des contacts, ce qui garantit une connexion à chaque fois.

Sur la figure 1, sont représentés en traits pointillés les membres articulés 2, 4 repliées en position d'ouverture du sectionneur. Ceux-ci se trouvent respectivement à l'aplomb des supports isolants en position verticale. Cette configuration verticale permet d'assurer la distance d'ouverture de 12 m avec un encombrement spatial réduit. En effet, si les membres articulés 2, 4 étaient inclinés l'un vers l'autre, il faudrait une distance entre les pylônes supérieurs à 12 m, pour obtenir une distance d'ouverture du sectionneur effective de 12 m.

Sur les figures 4A à 4I, on peut voir une séquence de déploiement d'un membre articulé selon la présente invention.

Sur la figure 4A, le membre articulé 2 est replié, les premier 14 et deuxième 16 bras sont sensiblement parallèles.

Sur les figures 4B à 4D, le deuxième bras 16 pivote autour de l'axe X2 et s'écarte du deuxième bras 14, simultanément le premier bras 14 pivote autour de l'axe X1 et se redresse jusqu'à être sensiblement perpendiculaire au support isolant 8.

Puis sur les figures 4E à 4I, le premier bras 14 pivote autour de l'axe X1 et s'incline en direction du deuxième segment articulé, le deuxième bras 16 simultanément continue à pivoter en s'écartant du premier bras 14, jusqu'à atteindre la position coudée de la figure 4I, dans laquelle le deuxième bras 14 a une position sensiblement horizontale.

Dans le cas où l'angle α est égal à 135°, le premier bras 2 réalise une rotation de 45° autour de l'axe X1 par rapport à un plan vertical, et le deuxième bras 16 réalise une rotation de 90° autour de l'axe X2 par rapport au plan vertical.

La description a été faite avec des membres articulés à deux bras, mais des sectionneurs comportant des membres articulés à trois bras ou plus ne sortent pas du cadre de la présente invention.

Nous allons maintenant décrire la fermeture d'un sectionneur selon la présente invention.

Lorsqu'une fermeture du sectionneur est requise, alors que le disjoncteur est en position ouverte, chaque support isolant 8, 10 pivote, provoquant le dépliage de leur membre articulé 2, 4 respectifs selon la séquence représentée sur les figures 4A à 4F. La mise en mouvement des bras 104 s'effectue par exemple comme décrit ci-dessus

Le déploiement est prévu de telle sorte que le contact mâle s'aligne avec le contact femelle et pénètre dans celui-ci en fin de séquence de déploiement, les deux membres articulés sont alors en appui l'un contre l'autre.

L'ouverture du sectionneur s'effectue par pliage de membres articulés selon la séquence inverse de fermeture représentée sur les figures 4A à 4I.

Dans l'exemple représenté sur la figure 1, les deux membres articulés sont symétriques, mais on peut envisager des membres asymétriques, dans lequel le deuxième bras du premier membre articulé est plus long que celui du deuxième membre articulé.

Le sectionneur selon la présente invention offre donc une grande stabilité en position de fermeture et un guidage précis des contacts mâle et femelle, notamment sur une distance supérieure à 10 m.

## Revendications

1. Sectionneur pour poste électrique très haute tension supérieure à 1100kV du type à déplacement horizontal comportant un premier équipage (2) monté mobile sur un premier support isolant (8) et un deuxième équipage (4) monté mobile sur un deuxième support isolant (10), lesdits premier et deuxième équipages mobiles (2, 4) comportant au moins un premier (14, 114) et un deuxième (16, 116) bras articulé l'un par rapport à l'autre, les premiers bras (14, 114) étant montés respectivement sur le support isolant (8, 10) par une première extrémité longitudinale, les deuxièmes bras (16, 116) étant destinés à venir en contact l'un avec l'autre par une deuxième extrémité longitudinale, dans lequel, en position de fermeture du sectionneur, les premier (14, 114) et deuxième (16, 116) bras de chacun des équipages mobiles (2, 4) forment entre eux un angle (α) non plat de manière à former un coude, les deux deuxièmes bras (16, 116) étant alignés en position sensiblement horizontale.

2. Sectionneur selon la revendication 1, dans lequel en position de fermeture, les premiers bras (14, 114) sont inclinés l'un vers l'autre vers le haut, de manière à être soumis à une force de compression.

3. Sectionneur selon la revendication 1 ou 2, dans lequel en position repliée, chacun des équipages mobiles (2, 4) est en position repliée, les premier (14) et deuxième (16) bras étant sensiblement parallèles en position verticale.

4. Sectionneur selon l'une des revendications 1 à 3, dans lequel l'angle (α) est compris entre 135° et 150°.

5. Sectionneur selon l'une des revendications 1 à 4, dans lequel la distance d'ouverture entre les extrémités libres des équipages mobiles (2, 4) destinées à venir en contact est comprise entre 10 m et 12 m.

6. Sectionneur selon l'une quelconque des revendications 1 à 5, dans lequel la longueur du premier bras est comprise entre 3,5 m et 4 m et la longueur du deuxième bras est comprise entre 3,8 m et 4,2 m.

7. Sectionneur selon la revendication précédente, dans lequel deux équipages mobiles sont symétriques par rapport à un plan vertical.

8. Poste électrique très haute tension de l'ordre de 1100 kV comportant au moins un sectionneur selon l'une quelconque des revendications précédentes.

## Claims

1. A disconnected for an electrical substation working at very high voltages in excess of 1100 kV, of the horizontal displacement type having a first moving part (2) mounted movably on a first insulating support (8), and a second moving part (4) mounted movably on a second insulating support (10), the said first and second moving parts (2, 4) each comprising a first arm (14, 114) and a second arm (16, 116) articulated relative to each other, the first arms (14, 114) being mounted non the respective insulating supports (8, 10) by a first longitudinal end, the second arms (16,116) being arranged to make contact with each other through a second longitudinal end, wherein, with the disconnector in its closed position, the first arm (14, 114) and the second arm (16, 116) of each of the moving parts (2, 4) together define a non-flat angle (α) so that they form an arch, the two second arms (16, 116) being aligned with each other in a substantially horizontal position.

2. A disconnected according to claim 1, in which, in the closed position, the first arms (14, 114) are inclined upwardly towards each other, whereby to be subjected to a compressive force.

3. A disconnector according to claim 1 or claim 2, wherein, in a folded position, each of the moving parts (2, 4) is in a folded position, the first
arm (14) and second arm (16) being substantially parallel to each other in a vertical position.

4. A disconnector according to any one of claims 1 to 3, in which the angle (α) is in the range 135° to 150°.

5. A disconnector according to any one of claims 1 to 4, wherein the opening distance between the free ends of the moving parts (2, 4) that are to make contact with each other is in the range 10 m to 12 m.

6. A disconnected according to any one of claims 1 to 5, wherein the length of the first arm is in the range 3.5 m to 4 m, and the length of the second arm is in the range 3.8 m to 4.2 m.

7. A disconnector according to claim 6, wherein two moving parts are symmetrical relative to a vertical plane.

8. An electrical substation for very high voltage of the order of 1100 kV, including at least one disconnecter according to any preceding claim.

## Patentansprüche

1. Trennschalter für eine Hochspannungsanlage für Höchstspannungen von über 1100 kV, vom Typ mit horizontaler Verstellbarkeit, enthaltend ein erstes bewegtes Teil (2), das an einem ersten Stützisolator (8) verstellbar gelagert ist, und ein zweites bewegtes Teil (4), das an einem zweiten Stützisolator (10) verstellbar gelagert ist, wobei das erste und zweite bewegte Teil (2, 4) einen ersten (14, 114) und einen zweiten Gelenkarm (16, 116) aufweisen, die gelenkig zueinander angeordnet sind, wobei die ersten Gelenkarme (14, 114) jeweils mit einem ersten longitudinalen Ende am Stützisolator (8, 10) gelagert sind, wobei die zweiten Gelenkarme (16, 116) dazu bestimmt sind, über ein zweites longitudinales Ende miteinander in Kontakt zu treten, wobei in Schließstellung des Trennschalters die ersten (14, 114) und zweiten Gelenkarme (16, 116) jedes der bewegten Teile (2, 4) einen nicht flachen Winkel (α) miteinander einschließen, so dass sie eine Krümmung bilden, wobei die beiden zweiten Gelenkarme (16, 116) in im wesentlichen horizontaler Stellung miteinander fluchten.

2. Trennschalter nach Anspruch 1, wobei in Schließstellung die ersten Gelenkarme (14, 114) nach oben geneigt aufeinander zu verlaufen, so dass sie einer Druckkraft ausgesetzt werden.

3. Trennschalter nach Anspruch 1 oder 2, wobei in umgeklappter Stellung sich jedes der bewegten Teile (2, 4) in umgeklappter Stellung befindet, wobei der erste (14) und der zweite Gelenkarm (16) in vertikaler Stellung im wesentlichen parallel zueinander verlaufen.

4. Trennschalter nach einem der Ansprüche 1 bis 3, wobei der Winkel (α) zwischen 135° und 150° beträgt.

5. Trennschalter nach einem der Ansprüche 1 bis 4, wobei der Öffnungsabstand zwischen den freien Enden der bewegten Teile (2, 4), die miteinander in Kontakt treten sollen, zwischen 10m und 12 m beträgt.

6. Trennschalter nach einem der Ansprüche 1 bis 5, wobei die Länge des ersten Gelenkarms zwischen 3,5 m und 4 m beträgt und die Länge des zweiten Gelenkarms zwischen 3,8 m und 4,2 beträgt.

7. Trennschalter nach dem vorhergehenden Anspruch, wobei zwei bewegte Teile bezüglich einer senkrechten Ebene symmetrisch sind.

8. Hochspannungsanlage für Höchstspannung im Bereich von 1100 kV mit zumindest einem Trennschalter nach einem der vorangehenden Ansprüche.
